# FASCICULE DE BREVET EUROPEEN

(11) **EP 0 071 575 B1**
(45) Date de publication et mention de la délivrance du brevet: **02.04.1986**
(21) Numéro de dépôt: 82810316.8
(22) Date de dépôt: 26.07.1982
(51) Int. Cl.: B61D 13/00, B61D 3/10, B61F 3/12, B61D 23/02

(54) **Véhicule ferroviaire**
Eisenbahnfahrzeug
Rail vehicle

(30) Priorité: 30.07.1981 CH 4934/81
(43) Date de publication de la demande: 09.02.1983
(73) Titulaire: Ateliers de Constructions Mecaniques de Vevey S.A., CH-1800 Vevey (CH)
(72) Inventeur: Hess, Fritz, CH-1814 La Tour de Peilz (CH); Dalliard, Fernand, CH-1844 Villeneuve (CH)
(74) Mandataire: Roth, Pierre

## Description

Les tramways assurant le transport rapide de personnes dans les grandes villes doivent être conçus de telle manière que l'accès et la descente des passagers puissent se faire rapidement à la station. Les véhicules usuels ont généralement un plancher dont le niveau est élevé du fait de la dimension des roues motrices nécessaires. Il en résulte que l'accès se fait par l'intermédiaire d'au moins trois marches ce qui ralentit la montée et la descente des passagers, surtout des moins agiles d'entre eux.

Par le brevet CH-A-247 907 (Straub), on connait déjà un tramway selon le préambule de la revendication 1 dont les roues motrices sont de plus grand diamètre et les roues tractées de plus petit diamètre, de sorte que le plancher, auquel les bogies des roues tractées sont reliés, peut être abaissé par rapport au plancher auquel sont reliés les bogies des roues motrices, afin de rapprocher du sol le plancher auquel sont reliées les roues tractées et y faciliter la montée et la descente des passagers.

Par le brevet FR-A-2440300 (Socimi), on connait également un convoi de type tramway dont la partie porteuse repose sur des bogies munis de roues de plus petit diamètre que les roues motrices afin de réduire ainsi la garde au sol des voitures et faciliter la montée et la descente des usagers.

Le but de la présente invention vise à réaliser des véhicules ferroviaires en particulier urbains dont le plancher est sensiblement abaissé par rapport aux réalisations connues, et auxquels l'accès à partir du trottoir se fait à l'aide d'un seul marchepied intermédiaire, soit par le franchissement de deux marches seulement. L'invention concerne également un bogie qui, uniquement porteur, est réalisé de telle façon que, même en l'absence d'une suspension élastique primaire, la charge se répartit également entre les 4 roues qui peuvent alors être de très petit diamètre, ce qui autorise un abaissement important du niveau du plancher, et ceci de la plus grande partie de sa surface.

Un autre avantage de l'invention réside dans le fait que la réduction du nombre des marches, à deux seulement, autorise la suppression du puits de descente qui existe dans les constructions connues, puits d'accès à la porte et rend possible l'exécution du plancher abaissé sur un seul et même niveau et ceci même au voisinage des portes, les deux marches à franchir l'étant à l'aide du seul marchepied intermédiaire nécessaire qui est escamotable et peut être placé à l'extérieur du véhicule. La suppression du puits de descente permet en outre de réaliser le longeron de bordure du plancher rectiligne, ce qui est plus économique.

Plus précisément, l'invention concerne un véhicule ferroviaire en particulier urbain dont la caisse, constituée d'un ou de plusieurs tronçons, comprend un plancher bordé de chaque côté par un longeron, des parois équipées de portes et fenêtres, un toit, et est supportée par au moins deux bogies dont au moins un, non-motorisé, est uniquement porteur, ce bogie porteur étant muni de roues de petit diamètre autorisant un abaissement important du niveau du plancher du véhicule au droit de la zone correspondant à ce bogie, l'abaissement de niveau étant suffisant pour qu'un seul marchepied, placé à un niveau situé à mi-hauteur entre la chaussée et le plancher du véhicule, est nécessaire pour permettre l'accès, respectivement la sortie des passagers du véhicule, caractérisé en ce que la surface du plancher abaissé est plane, en ce sens qu'elle est exempte de puits de descente d'escalier, les longerons de bordure du plancher étant, d'un bout à l'autre de la zone du véhicule où le plancher est abaissé, situés à un même niveau et en ce que le marchepied est escamotable et est placé en position d'utilisation simultanément avec l'ouverture de la porte correspondante.

Les 9 figures annexées représentent une forme d'exécution du bogie selon l'invention et son montage sur divers véhicules.
La fig. 1 est une vue perspective schématique du bogie.
Les fig. 2 à 5 représentent des exemples de montage de ce bogie sur une voiture tramway comprenant un ou deux bogies moteurs.

La fig. 6 montre le cas d'une remorque de tramway.

Les fig. 7 et 8 sont des vues de détails d'une porte d'accès au véhicule, la fig. 7 étant une vue partielle en plan, la fig. 8 une coupe partielle verticale transversale.

La fig. 9 est une vue coupe verticale dans l'axe longitudinal de l'avant du véhicule.

Le véhicule selon l'invention comprend les pièces principales suivantes:
1. poutre longitudinale gauche
2. poutre longitudinale droite
3. roue avant gauche
4. roue avant droite
5. roue arrière gauche
6. roue arrière droite
7. première poutre transversale
8. liaison fixe entre la 1 ère poutre transversale et la poutre longitudinale 2.
9. liaison oscillante à axe horizontal
10. seconde poutre transversale
11. support de suspension élastique gauche
12. support de suspension élastique droite
13. suspension élastique gauche
14. suspension élastique droite
15. butée tournante
16. support de la butée tournante 15
17. bogie porteur
18. bogie moteur
19. plancher abaissé
20. porte d'accès
21. longeron de bord inférieur de caisse
22. chaussée à piétons
23. vantail de porte
29. marchepied escamotable
30. siège du conducteur
31. poste de conduite
32. sièges de passagers
33. escalier
34. main courante

La fig. 1 représente, à titre d'exemple et schématiquement, un bogie porteur de grande sécurité en ce sens qu'il peut franchir des zones où les deux rails de la voie sont gauches, et étant équipé de petites roues nécessaires à la réalisation du véhicule. Ce bogie porteur est constitué de deux poutres longitudinales (1) et (2) qui comportent chacune à ses extrémités deux roues avant (3 et 4) et arrière (5 et 6). Dans le cas de cette figure, ces roues sont représentées étant montées en porte-à-faux à chaque extrémité des deux poutres longitudinales. Elles sont donc toutes indépendantes. Une autre solution constructive aurait été possible, notamment en reliant les deux roues avant (3 et 4) et arrière (5 et 6) l'une à l'autre par un axe fixé aux extrémités des poutres longitudinales (1 et 2) par une liaison à rotule autorisant des mouvements verticaux indépendants des roues. Le bogie selon cette figure est représenté sans freins. Il va de soi que les roues peuvent être équipées de freins dont l'action peut se faire sur la bandage extérieur ou par l'intermédiaire d'un disque.

Les deux poutres longitudinales (1 et 2) sont reliées l'une à l'autre par une première poutre transversale (7) qui, dans le cas de la fig., est soudée en (8) à l'une de ses extrémités, au milieu de la longueur de la poutre (2), tandis qu'à l'autre extrémité (9) la liaison au milieu de la poutre (1) est faite au moyen d'un palier de guidage permettant une oscillation de la poutre longitudinale (1) autour de l'axe horizontal de la première poutre transversale (7). Ce degré de liberté autorise - sans avoir recours à une suspension élastique des roues - la circulation d'un tel bogie sur des voies gauches à savoir sur deux rails qui ne sont pas dans un même plan. Dans ce cas, les deux poutres longitudinales (1 et 2) restent parallèles aux rails correspondants, la différence d'angle existant entre ceux-ci étant absorbée par une rotation se faisant au niveau du palier (9).

Au milieu de sa longueur, la première poutre transversale (7) comprend un support de butée (16) représenté ici par un tube vertical soudé rigidement à cette première poutre transversale. Ce support se termine par une butée tournante (15) qui porte une seconde poutre transversale (10) en son milieu. Cette liaison est faite de telle façon que cette seconde poutre peut osciller autour d'un axe vertical mais pas s'incliner. Cette seconde poutre transversale (10) se termine à ses deux extrémités (11 et 12) par un support recevant une suspension élastique (13-14) représentée ici sous la forme d'un ressort à boudin, sur laquelle repose la caisse du véhicule non-représentée au dessin. Là également, au lieu de monter de tels ressorts, il est possible de prévoir de nombreux autres systèmes, par exemple des ressorts à lames, en caoutchouc, pneumatiques, etc.

Le fonctionnement de l'ensemble est le suivant:
Les deux ressorts (13 et 14) absorbent les chocs verticaux qui se produisent lors du roulement et améliorent le confort. Ils transmettent le poids de la caisse aux deux extrémités de la seconde poutre transversale (10) qui, elle, le reporte sur la butée tournante (15) puis au support (16) puis à la première poutre transversale (7), soit en un point situé au milieu de l'écartement et au milieu de l'empattement du bogie. De cette façon, cette charge se répartit également entre les 4 roues du bogie par le jeu de l'articulation (9). Lors d'un virage, la caisse prenant momentanément une direction différente du bogie, cette différence est absorbée par une rotation qui se fait au niveau de la butée (15). L'inclinaison de la caisse par rapport au bogie est absorbée par les suspensions élastiques gauche et droite (13 et 14).

La fig. 1 représente une disposition schématique dans laquelle les deux poutres transversales (7 et 10), les butées (16 et 15), les suspensions élastiques (13 et 14) sont représentées pour la clarté du dessin, ces pièces étant disposées les unes au-dessus des autres. En fait, dans la réalité, ces pièces sont imbriquées les unes dans les autres. La première poutre transversale est creuse et comporte à son intérieur la seconde, les faces inférieures d'appui des ressorts sont au niveau du dessous des poutres longitudinales (1 et 2), les faces supérieures étant un peu plus hautes que le niveau des roues.

Ce bogie permet d'équilibrer les charges sur les 4 roues, sans avoir recours à une suspension élastique primaire importante qui devrait permettre la compensation du gauchissement de la voie. Cette disposition particulière autorise la réalisation de roues de très petit diamètre, par conséquent aussi celle de véhicules ferroviaires dont le plancher (19) est nettement abaissé sur toute sa surface dans le cas des remorques (fig. 6), et sur presque toute sa surface dans le cas de véhicules comportant un bogie moteur (18) fig. 2, et deux bogies moteurs (18) fig. 3, 4, 5.

Cette disposition a l'avantage de réaliser le plancher dans toute la zone où il est abaissé sur un seul et même niveau, même au voisinage des portes d'accès, et d'autoriser l'accès par un seul marchepied intermédiaire escamotable placé hors de la caisse, comme le montrent les fig. 7 et 8. Le plancher de la caisse repose sur une poutraison comprenant un longeron rectiligne de bordure du plancher (21) qui s'étend d'un bout à l'autre de la partie abaissée de la caisse, sans être interrompu par un puits de descente à un marchepied.

Enfin, la fig. 9 montre une extrémité du véhicule comprenant un bogie moteur (18) dont le diamètre des roues doit être suffisant pour obtenir l'adhérence nécessaire, ce qui impose que le niveau du plancher recouvrant les bogies moteurs est nettement plus élevé que celui du reste du véhicule qui comprend un escalier (33) ayant - sur cette figure - 2 marchepieds intermédiaires permettant l'accès des personnes aux sièges (30) et (32), une main courante (34) facilitant le passage de l'escalier.

## Revendications

1. Véhicule ferroviaire en particulier urbain dont la caisse, constituée d'un ou de plusieurs tronçons, comprend un plancher (19) bordé de chaque côté par un longeron (21), des parois équipées de portes (20) et fenêtres, un toit, et est supportée par au moins deux bogies dont au moins un (17), non-motorisé, est uniquement porteur, ce bogie porteur (17) étant muni de roues de petit diamètre (3, 4, 5, 6) autorisant un abaissement important du niveau du plancher (19) du véhicule au droit de la zone correspondant à ce bogie (17), l'abaissement de niveau étant suffisant pour qu'un seul marchepied (29), placé à un niveau situé à mi-hauteur entre la chaussée (22) et le plancher (19) du véhicule, est nécessaire pour permettre l'accès, respectivement la sortie des passagers du véhicule, caractérisé en ce que la surface du plancher (19) abaissé est plane, en ce sens qu'elle est exempte de puits de descente d'escalier, les longerons (21) de bordure du plancher (19) étant, d'un bout à l'autre de la zone du véhicule où le plancher est abaissé, situés à un même niveau et en ce que le marchepied (29) est escamotable et est placé en position d'utilisation simultanément avec l'ouverture de la porte (20) correspondante.

2. Véhicule selon la revendication 1, caractérisé en ce que la caisse est constituée par au moins deux tronçons en regard l'un de l'autre munis d'une articulation à axe vertical les reliant l'un à l'autre.

3. Véhicule selon la revendication 1, caractérisé en ce qu'un bogie porteur (17) est situé au droit d'une articulation reliant deux tronçons de caisse l'un à l'autre.

4. Véhicule selon la revendication 1, caractérisé en ce que le bogie porteur (17) est situé au voisinage de l'extrémité d'un tronçon de caisse situé en regard de l'articulation reliant deux tronçons de caisse.

5. Véhicule selon la revendication 1, caractérisé en ce que la caisse est supportée par au moins trois bogies dont au moins un des deux bogies extrêmes est moteur (18) et le ou les bogies porteurs (17) sont équipés de roues (3, 4, 5, 6) de petit diamètre, le plancher du véhicule étant disposé sur deux niveaux, un premier niveau, abaissé (19), étant situé au droit du ou des bogies porteurs (17) à petites roues et un second niveau élevé recouvrant le ou les bogies moteurs (18), cette partie du plancher étant accessible aux personnes par un escalier intérieur (33) reliant l'une à l'autre les parties du plancher situées à deux niveaux différents.

## Patentansprüche

1. Schienenfahrzeug, insbesondere für den Stadtverkehr, dessen durch einen oder mehrere Teile gebildeter Wagenkasten einen auf jeder Seite durch einen Längsträger (21) eingefassten Boden (19), mit Türen (20) und Fenstern versehene Wände und ein Dach umfasst und das von mindestens zwei Drehgestellen getragen wird, von denen mindestens eines (17), das nicht motorisiert ist, nur tragend ist, wobei dieses tragende Drehgestell (17) mit Rädern (3, 4, 5, 6) von kleinem Durchmesser versehen ist, wodurch ein wesentliches Absenken des Niveaus des Bodens (19) des Fahrzeuges an der Stelle des Bereiches ermöglicht wird, der diesem Drehgestell (17) entspricht, wobei das Absenken des Niveaus dazu ausreicht, dass ein einziges, auf einem Niveau auf mittlerer Höhe zwischen dem Bahnsteig (22) und dem Boden (19) des Fahrzeuges angeordnetes Trittbrett (29) notwendig ist, um das Ein- bzw. Aussteigen der Fahrgäste in bzw. aus dem Fahrzeug zu ermöglichen, dadurch gekennzeichnet, dass die abgesenkte Oberfläche des Bodens (19) eben ist, und zwar derart, dass sie frei von Ausstiegsschächten ist, wobei die den Boden (19) einfassenden Längsträger (21) von dem einen Ende bis zu dem anderen des Fahrzeugbereiches, in dem der Boden abgesenkt ist, auf dem gleichen Niveau liegen, und dass das Trittbrett (29) einziehbar ist und gleichzeitig mit dem Öffnen der entsprechenden Tür (20) in Gebrauchsstellung gebracht wird.

2. Fahrzeug nach Anspruch 1, dadurch gekennzeichnet, dass der Wagenkasten durch mindestens zwei einander gegenüberliegende Teile gebildet wird, welche mit einem sie einander verbindenden Gelenk versehen sind, das eine senkrechte Achse aufweist.

3. Fahrzeug nach Anspruch 1, dadurch gekennzeichnet, dass ein tragendes Drehgestell (17) an der Stelle eines die beiden Wagenkastenteile verbindenden Gelenkes liegt.

4. Fahrzeug nach Anspruch 1, dadurch gekennzeichnet, dass das tragende Drehgestell (17) in der Nähe eines Endes eines Wagenkastenteiles liegt, das gegenüber dem die beiden Wagenkastenteile verbindenden Gelenk liegt.

5. Fahrzeug nach Anspruch 1, dadurch gekennzeichnet, dass der Wagenkasten von mindestens drei Drehgestellen getragen wird, von denen mindestens eines der beiden äusseren Drehgestelle (18) angetrieben ist und dass das oder die tragenden Drehgestelle (17) mit Rädern (3, 4, 5, 6) von kleinem Durchmesser versehen sind, wobei der Boden des Fahrzeuges auf zwei Niveaus angeordnet ist, und zwar auf einem ersten abgesenkten Niveau (19), welches an der Stelle des oder der tragenden Drehgestelle (17) mit kleinen Rädern liegt, und auf einem zweiten erhöhten Niveau, das das oder die angetriebenen Drehgestelle (18) überdeckt, wobei dieser Teil des Bodens über eine innere Treppe (33) den Fahrgästen zugänglich ist, welche die auf zwei verschiedenen Niveaus gelegenen Teile des Bodens verbindet.

## Claims

1. Railway vehicle, particularly for urban use, the frame of which being constituted by one or several sections, the vehicle comprising a floor (19) bordered on each side by a stringer (21), walls fitted with doors (20) and windows, and a roof, the vehicle being supported by at least two trucks one (17) of which being non motor driven and only supporting, this supporting truck (17) being fitted with wheels of small diameter (3,4,5, 6) allowing an important lowering of the level of the floor (19) of the vehicle at the right angle to the area corresponding to said truck (17), the lowering of the level being sufficient so that only one footboard (29), disposed at a level located mid-way between the street (22) and the floor (19) of the vehicle, is necessary to permit access to, respectively exit from the vehicle for the passengers, characterized in that the surface of said lowered floor (19) is flat, in the sense that it is free of stairwells, the stringers (21) bordering the floor (19) being located at the same level from one end to the other end of the area of the vehicle where the floor is lowered, and in that the footboard (29) is retractable and is placed in position of use simultaneously with the opening of the corresponding door (20).

2. Vehicle according to claim 1, characterized in that the frame is constituted by at least two sections facing each other and provided with an articulation of vertical axis which connects them to each other.

3. Vehicle according to claim 1, characterized in that a supporting truck (17) is located at right angle to an articulation means connecting two frame sections to each other.

4. Vehicle according to claim 1, characterized in that the supporting truck (17) is located close to the end of a frame section facing the articulation which connects two frame sections.

5. Vehicle according to Claim 1, characterized in that the frame is supported by at least three trucks, at least one of the two end trucks being motor driven (18), and the supporting truck(s) (17) being equipped with wheels (3, 4, 5, 6) of small diameter, the floor of the vehicle being arranged on two levels, a first lowered level (19) being located at right angle to the supporting truck(s) (17) with small wheels, and a second higher level covering the motor driven truck(s) (18), said level of the floor being accessible to the passengers by an internal stair (33) which connects together the parts of the floor located at two different levels.
